# FASCICULE DE BREVET EUROPEEN

(11) **EP 0 011 518 B1**
(45) Date de publication et mention de la délivrance du brevet: **29.06.1983**
(21) Numéro de dépôt: 79400689.0
(22) Date de dépôt: 27.09.1979
(51) Int. Cl.: B24B 35/00

(54) **Machine d'usinage par abrasion au moyen de patins abrasifs à mouvements alternatifs**
Mit oszillierenden Schleifblöcken versehene Schleifmaschine
Abrasive machine using reciprocating abrasive blocks

(30) Priorité: 19.10.1978 FR 7829732
(43) Date de publication de la demande: 28.05.1980
(73) Titulaire: Lebland, Roger, F-88230 Fraize (FR)
(72) Inventeur: Lebland, Roger, F-88230 Fraize (FR)
(74) Mandataire: Bugnon-Hays, Claudine

## Description

La présente invention concerne les machines destinées à l'usinage par abrasion et en particulier au ponçage du bois.

Elle concerne en particulier un dispositif de ponçage du type comprenant un chariot coulissant animé d'un mouvement alternatif et portant une tête vibrante et au moins un patin abrasif en contact avec la pièce à polir et qui est animé par un mouvement alternatif.

Un tel dispositif est, par exemple, décrit dans le brevet français FR-A-2.123.714. Le dispositif selon ce brevet comprend un plateau tournant destiné à recevoir une pièce à polir. Au-dessus du plateau est prévu un chariot coulissant pouvant être entraîné dans un mouvement de va et vient dans le plan de la surface à traîter et qui peut être abaissé et appliqué sur celle-ci par un vérin. Ce chariot porte une tête vibrante de polissage. En service, cette tête de polissage est appliquée par le vérin sur la pièce à polir et effectue, entraînée par le chariot, une série de mouvements de va et vient sur la surface à traîter. Pendant ces mouvements, la tête reste appliquée sur la pièce à polir.

Dans le cas d'un tel fonctionnement, on colmatent; l'efficacité du travail d'abrasion emprisonnées entre les grains abrasifs et les colmatent; l'efficacité du travail d'abraison diminue rapidement. Le frottement provoqué par ces particules dégage une importante quantité de chaleur qui d'une part détériore le liant des grains et, d'autre part, endommage le matériau à usiner. Cet inconvénient oblige à remplacer fréquemment l'abrasif, la vitesse d'usinage est limitée et toujours inférieure à celle des machines utilisées en amont.

Lorsqu'on utilise un tel dispositif pour le ponçage des bois composés d'éléments de duretés différentes tels que les moulures avec filets ou plus simplement en présence de noeuds, on obtient une surface inégalement usinée.

Enfin, lorsque l'abrasif est colmaté et que l'on obtient un lustrage avec échauffement au lieu d'une coupe par les grains abrasifs, les fibrilles de bois ou poils sont couchées et non découpées. Ceci gêne les opérations ultérieures de peinture ou de vernissage à moins qu'elles ne soient faites immédiatement après ponçage.

L'invention a pour objet de concevoir un dispositif qui permet de remédier aux inconvénients des dispositifs de la technique antérieure.

Le dispositif selon la présente invention comporte des moyens pour soulever légèrement les patins à chaque extrémité de leur course.

Grâce à ce soulèvement des patins à chaque extrémité de leur course, on obtient les avantages suivants:
- une meilleure évacuation des particules de bois à chaque soulèvement des patins ce qui permet d'éviter le colmatage de la surface abrasive de ceux-ci,
- un refroidissement cyclique des surfaces abrasives des patins à chaque mouvement de soulèvement de ces derniers.

Ces deux avantages autorisent une vitesse de passage accrue et l'insertion du dispositif selon l'invention dans une chaîne d'usinage du bois travaillant à des vitesses élevées et qui comprennent souvent des scies, des raboteuses et des machines rectifiant simultanément les quatre faces d'une pièce. Ces dernières machines travaillent à des vitesse très élevées et c'est seulement grâce à la disposition selon l'invention que l'on peut maintenant insérer un poste de ponçage en synchronisme de fonctionnement dans une tell chaîne.

De plus, grâce au refroidissement des surfaces abrasives des patins, en évite la détérioration du liant des grains abrasifs et augmente considérablement la durée de service des patins. Ceci constitue un économie notable dans l'exploitation du dispositif de ponçage.

Enfin, en l'absence de tout colmatage de l'abrasif on évite tout lustrage accidental de la pièce usinée qui peut ainsi être stockée sans risque avant des opérations ultérieures de peinture et/ou vernissage.

Suivant un premier mode de réalisation du dispositif selon l'invention, le soulèvement des patins en fin de course est obtenu par leur fixation à deux biellettes articulées par l'une de leurs extrémités au chariot et par l'autre au patin et qui sont articulées par une partie intermédiaire de bielles dont les autres extrémités coopèrent avec un guide excentrique de sorte que lesdites biellettes forment un parallèlogramme oscillant.

Suivant un deuxième mode de réalisation du dispositif selon l'invention, le soulèvement des patins est obtenu à l'aide de galets solidaires du chariot mobile et qui se déplacent dans des évidements prévus sur le bâti portant le chariot et qui présentent une partie centrale horizontale et des parties extrêmes légèrement surélevées.

Ces deux modes de réalisation présentent une structure relativement simple et robuste et permettent des vitesses élevées pour l'insertion du dispositif de ponçage dans une chîne d'usinage continue.

De plus, selon l'invention l'ensemble mobile porteur des patins est relié à un verin appliquant les patins sur la pièce à usiner avec une force F' constante.

Suivant une variante, l'ensemble porteur des patins est relié à un électroaimant appliquant les patins sur la pièce à usiner avec une force F' constante.

Grâce à l'application des patins sur la pièce avec ladite force F' constante, on obtient un travail particulièrement -régulier et un résultat parfaitement uniforme.

Suivant un mode de réalisation préféré du dispositif selon l'invention, lesdits patins sont traversés par des canaux débouchant sur la surface d'abrasion et dans lesquels est injecté un gaz, un liquide ou un mélange des deux.

Ceci permet d'éviter l'emprisonnement des particules ou copeaux de bois entre les grains abrasifs des patins.

D'autres avantages et caractéristiques du présent dispositif ressortiront mieux à la lecture de la description qui va suivre, faite en regard des figures données à titre indicatif et nullement limitatif, parmi lesquelles:
-la figure 1 représente schématiquement les mouvements utilisés,
-la figure 2 représente schématiquement le mouvement résultant utile,
- la figure 3 représente en coupe l'aspect habituellement obtenu pour l'abrasif,
- la figure 4 représente en coupe l'aspect obtenu pour l'abrasif selon la présente invention,
- les figures 5 et 6 montrent la partie inférieure du chariot portant les patins d'un premier mode de réalisation du dispositif selon l'invention,
- la figure 5 est une vue en élévation latérale schématique illustrant un mécanisme avec des biellettes formant un parallélogramme,
- la figure 6 est une vue en coupe selon la ligne VI-VI de la figure 5,
- les figures 7 et 8 montrent d'une manière schématique la partie supérieure du chariot représenté aux figures 5 et 6 et qui est montée mobile en direction verticale dans un boîtier de support.
- la figure 7 montre des demi-coupes verticales du boîtier et du chariot suivant la ligne VII-VII de la figure 8,
- la figure 8 montre des demi-coupes horizontales suivant les lignes VIII-VIII et VIII'-VIII' de la figure 7.
- la figure 9 montre une demi-vue de face d'un système avec galets et évidements-guides ainsi qu'une coupe suivant la ligne IX-IX,
- et la figure 10 montre une demi-vue de face, une demi-vue de desus et des vues en coupe suivant les lignes X-X et X'-X' d'un système avec silentblocs formant l'ensemble vibrant.

Pour éviter l'accumulation des particules sous le patin et le colmatage de l'abrasif, le dispositif selon l'invention comporte divers moyens pour soulever légèrement le patin en fin de course afin de permettre l'évacuation des particules accumulées lors de chaque mouvement. Le graphique de la planche 1, figures 1 et 2, explicite le mouvement. La figure 1 représente le mouvement d'oscillation, c'est-à-dire longitudinal seul (représenté par les forces F et F1 ) et la force d'application F' toujours constante pour un travail donné.

A la figure 2, on voit le mouvement composite obtenu grâce aux différentes forces en jeu. La force de serrage F' appliquée sur le mécanisme lui-même et combinée avec les mouvements oscillants F, F1 (figure 1) produits eux-mêmes par les moyens excentriques de relevage décrits plus loin. Le mouvement résultant se compose alors d'un premier mouvement oscillant de relevage a, d'un mouvement oscillant b sensiblement rectiligne correspondant à la phase d'abrasion effective et un deuxième mouvement oscillant de relevage c. Les coupes de relevage servent à évacuer des particules accumulées au cours de l'opération d'abrasion.

Pour faciliter cette évacuation, l'invention prévoit l'injection d'air ou de tout autre fluide entre le patin et la surface à usiner, ce fluide étant amené dans cet espace par des canaux 23 à travers le support et le patin. L'emplacement du conduit de raccordement dans le support et dans le patin est désigné par le repère 23 dans les figures 5, 6, 9 et 10.

Le premier dispositif représenté par les figures 5, 6, 7 et 8 comporte un boîtier 1 muni intérieurement de rails 2 sur lesquels viendront rouler les galets 3 de la partie supérieure du chariot 4. (Figures 7-8). Celui-ci est rendu solidaire du boîtier par un vérin 5 qui permet de relever les patins 22 ou de les appliquer avec une pression donnée F' sur le matériau à usiner. Le piston du verin 5 est relié au boîtier comme représenté schématiquement en 5', tandis que le cylindre du vérin est relié à la partie supérieure du chariot 4 comme représenté schématiquement en 5". La partie inférieure du chariot 4 (figures 5-6) comporte le système vibrant. Celui-ci est composé, pour chaque patin, de biellettes 6 articulées à une extrémité sur un axe 7 muni de roulements à rouleaux coniques avec entretoises déformables. Les flasques supportent le tout et servent de garde graisse. Les patins sont fixés à l'autre extrémité des biellettes à l'aide de silentblocs 8 tenus pas l'axe 9. Le mouvement alternatif opposé des deux patins est obtenu par des guides excentriques 10 coopérant avec l'une des extrémités de bielles 6' sensiblement horizontales et dont les autres extrémités sont articulées, comme représenté en 12, par des silentblocs, sur une partie intermédiaire des biellettes 6 située entre lesdits axes 7 du chariot et lesdits axes 9 des patins 22. Le mouvement résultant des patins se développe suivant le graphique des figures 1 et 2 et est dû à la combinaison des actions du vérin et du parallélogramme oscillant.

Dans le deuxième système représenté par la figure 9, les patins sont montés sur le chariot 13 par l'intermédiaire des silentblocs 14 et de l'axe 15. Ce chariot est guidé par les galets 16 qui roulent dans les évidements 17 du bâti 18. Ces évidements ont une forme destinée à reproduire le mouvement défini par le graphique des figures 1 et 2. La force F', figures 1 et 2, est assurée comme dans le précédent système par un vérin, des rails et des galets semblables à ceux décrits dans les figures 5, 6, 7 et 8.

Dans le troisième système représenté par la figure 10, l'ensemble vibrant est formé de silentblocs 19 (coupe partielle CD) et de l'embiellage avec excentriques 20 muni du silentblocs 21. Le mouvement résultant est obtenu par un chariot identique au système décrit dans le premier mode (figures 5 à 8) et assurant l'application de la force F', figures 1 et 2, ou par le poids du moteur et la pression de la main si le système est utilisé en machine à main au lieu de machine automatique.

Dans un quatrième mode de réalisation, non illustré, le vérin est remplacé, dans les figures 5 à 10, par un électroaimant de puissance voulue.

Dans un cinquième mode de réalisation, non illustré, le mouvement en hauteur de soulèvement en bout de course est obtenu directement par un électroaimant remplaçant le vérin 5, et commandé par un contacteur statique asservi à la rotation de l'excentrique.

Dans l'illustration de ces cinq modes de réalisation, il est présenté comme outil de travail un patin 22, figures 5, 6, 9 et 10, qui est exécuté suivant trois réalisations différentes afin d'obtenir un temps d'utilisation et un rendement utiles:
a) dans le première réalisation, un bloc de liège ou de caoutchouc est recouvert par collage d'un abrasif monté par collage sur un support 24 à l'aide de résine phénolique en double couche. Le support est formé d'un tissu de coton pour chaîne et trame, d'un tissu de nylon pour la chaîne et coton pour la trame, ou d'un tissu de métal pour la chaîne et coton pour la trame. La présentation devra être celle de la figure 4.
b) Dans le deuxième réalisation, le bloc sera formé de grains abrasifs et de résines assurant une vie plus longue par possibilité d'usure avec une conservation du profil donné. La présentation de la figure 4 est obtenue par différence de dureté du liant qui s'use au fur et à mesure de la disparition des grains.
c) Dans la troisième réalisation, le bloc sera formé de caoutchouc garni par collage ou vulcanisation d'une feuille de métal de un à cinq dixièmes de millimètre d'épaisseur sur laquelle les grains d'abrasif seront fixés par galvanoplastie assurant une considérable longévité. L'aspect sera toujours défini par le profil de la figure 4.

Dans les trois réalisations décrites ci-dessus, les outils seront munis d'un conduit 23, figures 5, 6, 9 et 10 raccordé au générateur de fluide. Il débouchera entre l'abrasif et la matière à usiner par des orifices ou rainures dictés par la forme du profil du patin afin d'assurer l'évacuation des particules enlevées de la meilleure façon.

En outre, pour éviter l'emprisonnement des particules et copeaux entre les grains abrasifs, ceux-ci sont noyés dans le liant sur une profondeur légèrement supérieure à la moitié de leur hauteur moyenne. La figure 3 donne l'aspect habituellement obtenu et la figure 4 donne les hauteurs relatives que le support 24, le grain 25 et le produit de fixation 26 doivent avoir pour obtenir le résultat recherché.

Le dispositif objet du perfectionnement peut être avantageusement appliqué au ponçage du bois pour moulures, ébénisteries, bâtiments, parquets, etc... et en particulier dans les chaînes de production en continu. Il peut être également utilisé pour modifier l'état de surface des plastiques et des métaux.

## Revendications

1. Dispositif d'usinage par abrasion et en particulier ponçage du type comprenant un chariot coulissant (4) animé d'un mouvement alternatif et portant une tête vibrante (6, 6', 10, 22) et au moins un patin abrasif (22) en contact avec la pièce à polir et qui est animé par un mouvement alternatif, caractérisé en ce qu'il comporte des moyens pour soulever légèrement lesdits patins (22) à chaque extrémité de leur course.

2. Dispositif selon la revendication 1, caractérisé en ce que le soulèvement des patins (22) en fin de course est obtenu par leur fixation à deux biellettes (6) articulées par l'une de leurs extrémités au chariot (4) et par l'autre au patin (22) et qui sont articulées par une partie intermédiaire de bielles (6') dont les autres extrémités coopèrent avec un guide excentrique (10) de sorte que lesdites biellettes forment un parallèlogramme oscillant.

3. Dispositif selon la revendication 1, caractérisé en ce que le soulèvement des patins (22) est obtenu à l'aide de galets (16) solidaires du chariot mobile (13) et qui se déplacent dans des évidements (17) prévus sur le bâti (18) portant le chariot (13) et qui présentent une partie centrale horizontale et des parties extrêmes légèrement surélevées.

4. Dispositif suivant l'une quelconque des revendications 1, 2 et 3, caractérisé en ce que l'ensemble mobile porteur des patins (6) est relié à un vérin (5) appliquant les patins (22) sur la pièce à usiner avec une force F' constante.

5. Dispositif suivant l'une quelconque des revendications 2 et 3, caractérisé en ce que l'ensemble porteur des patins (22) est relié à un électroaimant appliquant les patins (22) sur la pièce à usiner avec une force F' constante.

6. Dispositif suivant l'une quelconque des revendications 1 à 5, caractérisé en ce que lesdits patins (22) sont traversés par des canaux (23) débouchant sur la surface d'abrasion et dans lesquels est injecté un gaz, un liquide ou un mélange des deux.

7. Dispositif selon l'une quelconque des revendications 1 à 6, caractérisé en ce que le liant de fixation (26) des grains abrasifs (25) des patins (22) dépasse légèrement la moitié de leur hauteur moyenne.

## Patentansprüche

1. Bearbeitungsvorrichtung zum Abreiben und insbesondere Abschmirgeln von der Art, dass sie einen Gleitschlitten (4) einschliesst, der durch eine hin- und hergehende Bewegung betätigt wird und einen vibrierenden Kopf (6, 6', 10, 22) trägt und mindestens einen Abrieb-Gleitblock (22), der in Kontakt mit dem zu polierenden Werkstück steht und durch eine hin- und hergehende Bewegung betätigt wird, dadurch gekennzeichnet, dass Mittel zum leichten Anheben der genannten Gleitblöcke (22) an jedem Ende des Arbeitshubs vorgesehen sind.

2. Vorrichtung gemäss Anspruch 1, dadurch gekennzeichnet, dass das Anheben der Gleitblöcke (22) am Ende des Arbeitshubs dadurch erreicht wird, dass sie an zwei kleinen Stangen (6) befestigt sind, die mit einem ihrer Enden an dem Schlitten (4) angelenkt sind und mit dem anderen an de Gleitblock (22), und die an einen Zwischenstangenteil (6') angelenkt ist, deren andere Enden mit einer Exzenter-Führung (10) so zusammenwirken, dass die kleinen Stangen ein schwingendes Parallelogramm bilden.

3. Vorrichtung gemäss Anspruch 1, dadurch gekennzeichnet, dass das Anheben der Gleitblöcke (22) durch Rollen (16) erreicht wird, die mit dem beweglichen Schlitten integral sind, und die in Ausnehmungen (17) angebracht sind, welche sich in dem Lager (18) befinden, das den Schlitten (13) trägt und einen zentralen waagerechten Teil hat und Endteile, die leicht angehoben sind.

4. Vorrichtung gemäss einem der Ansprüche 1, 2 und 3, dadurch gekennzeichnet, dass die bewegliche Trägereinheit der Gleitblöcke (6) mit einer Winde (5) verbunden ist, welche die Gleitblöcke (22) auf das zu bearbeitende Werkstück mit einer konstanten Kraft F' drückt.

5. Vorrichtung gemäss einem der Ansprüche 2 oder 3, dadurch gekennzeichnet, dass die Trägereinheit der Gleitblöcke (22) mit einem Elektromagneten verbunden ist, der die Gleitblöcke (22) auf das Werkstück mit einer konstanten Kraft F' drückt.

6. Vorrichtung gemäss einem der Ansprüche 1 bis 5, dadurch gekennzeichnet, dass die genannten Gleitblöcke (22) von Kanälen (23) durchzogen sind, die auf der Abreibfläche münden und in die ein Gas, eine Flüssigkeit oder eine Mischung aus beiden eingespritzt wird.

7. Vorrichtung gemäss einem der Ansprüche 1 bis 6, dadurch gekennzeichnet, dass die Halteschicht (26) der Abreibkörner (25) auf den Gleitblöcken (22) die Hälfte ihrer durchschnittlichen Höhe um ein weniges überschreitet.

## Claims

1. Machining device for abrading and in particular sanding of the type comprising a sliding carriage (4) actuated by reciprocating movements and carrying a vibrating head (6, 6', 10, 22) and at least one abrading slide block (22) engaging the piece to be polished and which is actuated by an alternate movement, characterized in that it comprises means for slightly lifting said slide blocks (22) at each end of their stroke.

2. Device according to claim 1 characterized in that the lifting of the slide blocks (22) at the end of the stroke is attained by their being fixed to two small rods (6), articulated at one of their ends to the carriage (4) and at the other end to the slide block (22) and which are articulated by an intermediate portion of rods (6') whose other ends cooperate with an eccentric guide (10) in such a way that said small rods form an oscillating parallogram.

3. Device according to claim 1, characterized in that the lifting of the slide blocks (22) is attained by means of rollers (16), integral with the movable carriage, which are arranged in recesses (17) which are provided on the support (18), carrying the carriage (13) and which has a central horizontal portion and end portions which are slightly raised.

4. Device according to any one of claims 1, 2 and 3, characterized in that the movable carrying unit of the slide blocks (6) is connected with a jack (5), pressing the slide blocks (22) onto the piece to be machined with a constant force F'.

5. Device according to any one of claims 2 and 3, characterized in that the carrying unit of the slide blocks (22) is connected to an electromagnet pressing the slide blocks (22) onto the piece to be machined with a constant force F'.

6. Device according to any one of claims 1 to 5, characterized in that said slide blocks (22) are traversed by channels (23) which open up at the surface of abrasion and into which a gas, a liquid or a mixture of the two is injected.

7. Device according to any of claims 1 to 6, characterized in that the fixing layer (26) of the abrasion grains (25) on the slide blocks (22) exceeds slightly half of their average height.
